# EUROPÄISCHE PATENTSCHRIFT

(11) **EP 0 797 468 B1**
(45) Veröffentlichungstag und Bekanntmachung des Hinweises auf die Patenterteilung: **09.07.2003**
(21) Anmeldenummer: 96934670.9
(22) Anmeldetag: 13.10.1996
(51) Int. Cl.: A63B 67/10

(54) **SPIEL- UND SPORTGERÄT**
ITEM OF GAMES AND SPORT EQUIPMENT
DISPOSITIF DE JEU ET DE SPORT

(30) Priorität: 16.10.1995 DE 29516278 U
(43) Veröffentlichungstag der Anmeldung: 01.10.1997
(73) Patentinhaber: Hertel, Reinhard, 27729 Hambergen (DE)
(72) Erfinder: Hertel, Reinhard, 27729 Hambergen (DE)
(86) Internationale Anmeldenummer: EP9604457
(87) Internationale Veröffentlichungsnummer: WO97014477

(56) Entgegenhaltungen:
- BE-A- 903 863
- FR-A- 2 583 295
- US-A- 1 538 720
- US-A- 3 110 497
- US-A- 3 655 190
- US-A- 4 071 241
- US-A- 4 714 246

## Beschreibung

Spiel-u.Sportgeräte sind in vielen verschiedenen Ausführungen bekannt.
Sehr beliebt sind Ballspiele verschiedenster Art.
Bei den meisten Ballspielen ist ein mehr oder weniger großer Platzbedarf erforderlich.
Aus Platzmangel und auf Grund der Verkehrsdichte sind z.B. in der Stadt Ballspiele fast nicht mehr möglich, sodaß eine spielerische und sportliche Betätigung mit Bällen oft unzureichend ausgeübt wird.

Es sind z.B. Ballspiele bekannt, bei denen der Ball mit einer elastischen Schnur verbunden ist, die am Körper des Spielers befestigt wird, um ein unkontrolliertes Wegrollen zu vermeiden.
In der US 4071 241A (CORTES GARCIA) ist ein Fußball erwähnt. bei dem die am Ball befestigte Schnur durch einen Schlauch geführt wird, der um die Taille des Spielers geschnallt wird, sodaß durch Ziehen der Schnur am anderen Ende, der Ballabstand geregelt werden kann.

In der US 4714 246A (PARISIEN) wird ein Ballspiel mit Schläger beschrieben, bei dem der Ball mittels eines kurzen Seiles mit dem Schläger verbunden ist. Beim Schlagen des Balles kann der Ball nicht wegfliegen, sondern schlägt an anderen Stellen des Schlägers auf.

Aus der Anmeldung BE 903 863A (PETERS) ist ein Ball-Spiel bekannt bei dem der Ball an einer Schnur befestigt ist und die Schnur durch ein am Boden fest fixiertes Umlenkelement geführt wird. Durch rhytmisches Ziehen an der Schnur wird der Ball lediglich hin und her bewegt.

Die Erfindung hat sich der Aufgabe gewidmet ein Spielu.Sportgerät zu kreieren, daß völlig neue interessante Spielmöglichkeiten erlaubt, die schon auf engstem Raum z.B. schon bei einem Platzbedarf mit einem Radius von ca. im auszuführen sind, jedoch bei ausreichendem Platzbedarf des Spielers weitere phantasievolle Spiel-u.Sportmöglichkeiten kontrolliert auszuüben erlaubt, ohne sich dabei selbst und andere zu gefährden.

Dieses wird erfindungsgemäß dadurch erreicht, daß der Prallkörper, vorzugsweise Ball, der z.B. aus geschäumten Kunststoff oder Gummimaterial besteht und mit einer dehnungsarmen Distanz-u.Zugschnur und einem freibeweglichen, im Spielbetrieb, im Bodenbereich befindlichen Gleitelement besteht, wobei die Distanz-u.Zugschnur am Prallkörper und am Gleitelement gleitend oder fest verbunden ist, und das Gleitelement eine Halterung aufweist, die z.B. am Fuß. am Schuh oder einem Stab befestigt ist, wobei ferner der Prallkörper in seiner Elastizität und die Distanzschnur in ihrer Länge aufeinander abgestimmt sind, und der bei Spielbetrieb in einer Kreisbahn bewegte elastische Prallkörper in seiner Elastizität der Art bemessen ist, daß dieser durch Bewegung des Gleitkörpers in Schwung gebrachte Prallkörper in seiner Elastizität der Art bemessen ist, daß dieser beim Aufprall durch Wirkung der Rückstellkräfte
1. in seiner Flugrichtung umgekehrt wird.
2. Bei Spielbetrieb die Distanz-u.Zugschnur durch die Fliehkraft des Prallkörpers gestrafft wird.

Folgend wird eine Möglichkeit der Ausführung beschrieben.

Das Spiel-u.Sportgerät besteht aus einem elastischen, vorzugsweise ballförmigen Prallkörper, der mittels einer Distanz-u.Zugschnur mit einer Halterung verbunden ist, die wiederum an einem Schwunggeber z.B. dem Fuß der Art befestigt ist, daß die Distanz-u.Zugschnur in einem, an der Halterung befindlichem Umlenk-u.Gleitelement z.B. einem Ring, einer Öse oder in einem Kanal geführt wird: oder an diesem Gleitelement befestigt wird.
Die am Prallkörper befestigte, und durch das Gleitelement hindurchgeführte Distanz-u.Zugschnur hat an Ihrem anderen Ende eine Griff-bzw. Haltezone.
Das Gleitelement kann direkt an einem Schuh befestigt sein; oder an diesem selbst z.B. im Sohlen-oder im Oberschuhbereich vorhanden sein.

Durch geschicktes schwenken des Fußes wird bei Spielbeginn der Ball von einer Seite des Fußes über den Scheitelpunkt auf die andere Seite des Fußes gebracht.
Bei richtigem Schwung wird durch die Fliehkräfte des Prallkörpers die Distanz-u.Zugschnur gestrafft, sodaß der Prallkörper sich in einer Kreisbahn, oder annähernden Kreisbahn bewegt. Durch die Elastizität des Prallkörpers wird der Prallkörper beim Aufprallen in seiner Richtung immer wieder umgekehrt. Durch Führen (nachgeben oder ziehen) an der Distanz-u.Zugschnur wird der Radius der Kreisbahn entsprechend geändert.

Durch geschickte Körperbewegung und durch geschicktes führen, (ziehen oder nachlassen) der Distanz-u.Zugschnur sind besonders viele Spielvariationen möglich. die je nach Intensität des Spielbetriebs mehr oder weniger große Anforderungen an die Geschicklichkeit und an die sportliche Betätigung, und an die Kondition des Spielers stellen.

Es gibt viele Spielmöglichkeiten: Z.B. Spielen vor, neben oder hinter dem Körper. Geschicktes Ausweichen und oder Wechsel der Flugbahn in Verbindung mit Veränderung der Länge der Distanzschnur ergeben immer neue Spielkombinationen.

Es ist vorgesehen die Distanz-u.Zugschnur mit einer Haltezone oder einem Griff zu versehen, der die Möglichkeit bietet die Distanz-u.Zugschnur auf und abzuwickeln. Dieses kann auch automatisch geschehen z.B. in dem eine im oder am Griff befestigte Wickelrolle mit einem gedrillten Gummi vorgespannt ist und durch Fliehkraftwirkung des Prallkörpers beim Spielen die Distanz-u.Zugschnur abgerollt wird.

Eine weitere mögliche Ausführungsform ist, z.B. daß als Schwunggeber ein Stock, eine Hülse oder ein Rohr vorgesehen ist, an welchem die Distanz-u.Zugschnur befestigt oder hindurch geführt wird.

Es ist auch daran gedacht worden das Spiel-u.Sportgerät so auszugestalten, daß es auch von zwei Spielern gleichzeitig gespielt werden kann.
Hier ist der Prallkörper beidseitig mit einer Distanzu.Zugschnur versehen.Der Prallkörper kann hierbei fest oder gleitend befestigt sein.
Die Enden sind dann jeweils an einem Schwunggeber - Fuß, Stab, Rohr oder Ähnlichem befestigt.
Hier liegt der Reiz der Betätigung im Gleichklang der beiden Spieler.

Zur Erweiterung der Spiel-u.Sportmöglichkeiten ist auch daran gedacht, dem Spiel Zielplatten bzw. Scheiben beizufügen, die dann beim Spielen vom Prallkörper getroffen werden müssen. Diese Zielplatten können akustische und oder optische und oder haftende Eigenschaften aufweisen, sodaß z.B. beim Aufprall des Prallkörpers die Zielplatte am Prallkörper haften bleibt oder ein Ton erzeugt wird. Das Zielobjekt kann auch als selbsthaftender Schweif ausgebildet sein.
Eine weitere Ausführungsmöglichkeit ist, daß der Prallkörper selbst akustische Signale abgibt und oder eine Leuchtquelle aufweist.
Ein weiteres Ausführungsbeispiel ist, das Spiel-u.Sportgerät mit einem Zählwerk auszustatten. Die Zählimpulse können mechanisch oder berührungslos, z.B. durch die Bewegung des Prallkörpers oder durch die Bewegung der Zugschnur an das Zählwerk übermittelt werden.

Die Befestigung des Prallkörpers an der Distanz-u.Zugschnur kann der Art sein, daß der Prallkörper eine Befestigungsrille aufweist und durch eine aus der Distanz-u.Zugschnur gebildeten Außen-Schlaufe gehalten wird, oder daß der Prallkörper durch eine Innen- oder Außenbefestigung mit der Distanz-u.Zugschnur verbunden ist oder, sich z.B. der Prallkörper in einem netzähnlichen Gitter befindet und dieses mit der Distanzu.Zugschnur verbunden ist.

### Figurenbeschreibung

### Figur 1

zeigt in vereinfachter Darstellung eine mögliche Ausführung des erfindungsgemäßen Spiel-u.Sportgerätes im Spielbetrieb. Hier ist der Prallkörper (1) an einer Distanz-u.Zugschnur (2) befestigt die durch ein Gleit-u.Umlenkelement (6) hindurchgeführt.
Am oberen Ende der Distanz-u.Zugschnur (2) ist ein Griff (8,9) mit Aufwickelvorrichtung angebracht.
Das Gleit-u.Umlenkelement (6) ist an der Halterung (4) befestigt.
Die Halterung selbst ist wiederum am Schwunggeber (3), in diesem Falle am Schuh, oder am Fuß befestigt.
Der Prallkörper im äußeren Radius befindet sich bei Spielbetrieb auf einer Kreisbahn über dem Fuß und wird bei Aufprall in seiner Richtung umgekehrt.
Der Spieler kann durch ziehen an der Distanz-u.Zugleine (2) die Distanz zwischen Prallkörper (1) und dem Gleitu.Umlenkelement (6) verändern.

### Figur 2

zeigt eine mögliche, zur Befestigung am Schuh oder direkt am Fuß, verstellbare Halterung (4) die einen Verschluß (5) vorzugsweise Klettverschluß aufweist.
Die Halterung (4) hat einen Wirbel (7) an dem ein seitlich offenes Gleit-u.Umlenkelement (6) vorhanden ist, durch welches die Distanz-u.Zugschnur (2) geführt ist.

### Figur 3

zeigt eine mögliche Variante der Ausführung des Spielu.Sportgerätes im Spielbetrieb. Hier ist ein hohler Stab mit Griff (8) als Halterung (4) und als Schwunggeber (3) abgebildet.
Die Distanz-u.Zugschnur (2) ist durch diesen Stab bzw. gleichzeitig Schwunggeber (3) hindurch geführt.
An einem Ende der Distanz-u.Zugschnur (2) ist der Prallkörper (1) und am anderen Ende eine Auf-u.Abwickelvorrichtung (9) abgebildet. Der Schwunggeber (3) wird mit der Hand bewegt.
Die verschiedenen Radien zeigen den Prallkörper (1) auf verschiedenen Flugbahnen bei verkürzter bzw. verlängerter Distanz-u.Zugschnur (2).

### Figur 4

zeigt einen Prallkörper (1) auf seiner Flugbahn, bestehend aus einem normalen Ball z.B. Tennisball, der sich in einem Netzgebilde (10) befindet, welches mit der Distanz-u.Zugschnur (2) in Verbindung ist.

### Figur 5

zeigt eine mögliche Ausführung des Spiel-u.Sportgerätes für zwei Spieler. Der Prallkörper (1) ist mit einem Schweif (15) versehen, der entweder fest oder lösbar mit dem Prallkörper verbunden ist. An dem Prallkörper (1) ist wahlweise eine zweite Distanz-u.Zugschnur zu befestigen.
Die Distanz-u.Zugschnüre sind jeweils in einem Umlenkelement (6) geführt und werden mit der Hand betätigt.

### Figur 6+7

zeigen ein, als länglichen Hohlkörper ausgebildetes, Gleit-u.Umlenkelement (6). welches mittels Doppel-Halterung (4) an einem Schuh lösbar verbunden; oder fest mit dem Schuh verbunden ist.
Das längliche Gleit-u.Umlenkelement (6) hat an seinen Enden eine Verdickung im Material, um der Reibung, der durch den Hohlkörper (6) beweglich hindurchgeführte Distanz-u.Zugschnur, standzuhalten.

### Figur 8

zeigt eine mögliche Ausführung einer Halterung (11) für den Prallkörper (1) und für die Distanz-u.Zugschnur (2).
Der Prallkörper (1) ist in der Halterung eingedrückt bzw. verklemmt. Die Distanz-u.Zugschnur (2) ist aufgewickelt und kann in jeder Distanz fixiert werden. Die Halterung (4) wird nach dem Aufwicklen der Distanz-u.Zugschnur auf die Aufnahme für die Schnur (9) mit aufgespannt. (Zeichnerisch nicht dargestellt).

### Figur 9

zeigt Figur 8 im Schnitt.

### Figur 10

zeigt in Seitenansicht eine weitere mögliche Ausgestaltung einer Halterung (11), die den Prallkörper (1) und die Halterung (9) der Zugschnur (2) aufnimmt.
Die Halterung (11) weist ein Befestigungselement (12) auf, welches z.B. an einem Gürtel eingehängt wird.

### Figur 11

zeigt Figur 10. jedoch um 90 Grad verdreht.

### Figur 13

zeigt in Seitenansicht in vereinfachter Darstellung eine mögliche Ausgestaltung des Spiel-u.Sportgerätes mit einem Zählwerk (13), welches die Anzahl der Pendelbewegungen registriert.

### Figur 14

zeigt Figur 13 von vorne gesehen.

### Figur 15

zeigt eine mögliche Ausgestaltung des Spiel-u.Sportgerätes zur gleichzeitigen Nutzung von zwei Spielern.
Hier ist der Prallkörper (1) mit zwei Distanz-u.Zugschnüren versehen, die jeweils über ein am Schuh befestigtes
Gleit-u.Umlenkelement (6) betätigt werden. Der Prallkörper (1) weist Klett-u.Haftelemente auf, die sich beim Aufprallen mit den, auf dem Boden liegenden Haftelementen, verbinden und aufgenommen werden.

### Figur 16-20

zeigen einige der möglichen Ausgestaltungsmerkmale eines Prallkörpers in Ballform oder bei Prallkörpern in anderen Formen.

### Figur 21+22

zeigen in vereinfachter Darstellung jeweils einen Schuh, bei dem im Sohlenbereich ein als länglicher Hohlkörper ausgebildetes Gleit-u.Umlenkelement (6) unter dem Fuß des Spielers entlang führt, sodaß sich die Distanz-u.Zugschnur unter dem Fuß des Benutzers entlang bewegt.

### Nr. Bezeichnungen

- 1): Prallkörper
- 2): Distanz-u.Zugschnur
- 3): Schwunggeber
- 4): Halterung
- 5): Verschluß für Halterung
- 6): Gleit-u.Umlenkelement
- 7): Wirbel
- 8): Halte- bzw. Griffzone
- 9): Aufnahme für Schnur
- 10): Netzgebilde
- 11): Halterung für Prallkörper
- 12): Befestigungselement
- 13): Zählwerk
- 14): Klett-u.Haftelemente / Klettoberfläche
- 15): Schweif
- 16): Befestigung im Prallkörper / am Prallkörper
- 17): Ventil

## Patentansprüche

1. Spiel-u.Sportgerät bestehend aus einem elastischen Prallkörper, vorzugsweise Ball z.B. aus Kunststoff oder Gummi, einer dehnungsarmen Distanz-u.Zugschnur, und einem freibeweglichen, im Spielbetrieb im Bodenbereich befindlichen Gleitelement, wobei die Distanz-u.Zugschnur am Prallkörper und am Gleitelement gleitend oder fest verbunden ist und das Gleitelement eine Halterung für einen Schuh oder Fuß aufweist, wobei ferner der Prallkörper in seiner Elastizität und die Distanz-u.Zugschnur in ihrer Länge aufeinander abgestimmt sind, und der bei Spielbetrieb in einer Kreisbahn bzw. Etwa-Kreisbahn bewegte elastische Prallkörper in seiner Elastizität der Art bemessen ist, daß dieser beim Aufprall durch Wirkung der Rückstellkräfte - 1.in seiner Flugrichtung umgekehrt wird - 2.bei Spielbetrieb die Distanzu.Zugschnur durch die Fliehkraft des Prallkörpers gestrafft wird.

2. Spiel-u.Sportgerät bestehend aus einem elastischen Prallkörper, vorzugsweise Ball z.B.aus Kunststoff oder Gummi, einer dehnungsarmen Distanz-u.Zugschnur, und einem freibeweglichen, im Spielbetrieb im Bodenbereich befindlichen Gleitelement, wobei die Distanz-u.Zugschnur am Prallkörper und am Gleitelement gleitend oder fest verbunden ist und das Gleitelement im Endbereich eines im Spielbetrieb in der Hand gehaltenen Stabs vorhanden ist, wobei ferner der Prallkörper in seiner Elastizität und die Distanz-u.Zugschnur in Ihrer Länge aufeinander abgestimmt sind, und der bei Spielbetrieb in einer Kreisbahn bzw. Etwa-Kreisbahn bewegte elastische Prallkörper in seiner Elastizität der Art bemessen ist, daß dieser beim Aufprall durch Wirkung der Rückstellkräfte - 1.in seiner Flugrichtung umgekehrt wird - 2.bei Spielbetrieb die Distanz-u.Zugschnur durch die Fliehkraft des Prallkörpers gestrafft wird.

3. Spiel-u.Sportgerät nach Anspruch 1 oder 2
wobei die Distanz-u.Zugschnur zwischen dem Prallkörper und der Halterung, in vorgegebener Distanzeinstellung, befestigt ist.

4. Spiel-u.Sportgerät nach Anspruch 3
wobei der Prallkörper aus geschäumten Material, vorzugswelse aus geschäumten Kunststoff-Gummimaterial besteht und eine vorgegebene Befestigungsmöglichkeit für die Distanz-u.Zugschnur z.B. eine rundumlaufende Vertiefung oder eine Innere Befestigung aufweist.

5. Spiel-u.Sportgerät nach Anspruch 3
wobei sich der Prallkörper in einem netzartigen Gebilde befindet und dieses direkt oder indirekt mit der Halterung am Schwunggeber verbunden ist.

6. Spiel-u.Sportgerät nach Anspruch 1 oder 2
wobei die Distanz-u.Zugschnur eine Griff-u.Haltevorrichtung, vorzugsweise mit einer automatischen Auf-u.Abwickelvorrichtung für die Distanz-u.Zugschnur aufweist, die vorzugsweise bei Spielbetrieb durch. Einwirken der Fliehkraft des Prallkörpers betätigt wird.

7. Spiel-u.Sportgerät nach einem der vorangegangenen Ansprüchen
wobei der Prallkörper mit einer zweiseitig wirkenden Distanzu.Zugschnur, mit zwei Halterungen, verbunden ist, an der die Distanz-Zugschnur gleitend oder fest verankert ist.

8. Spiel-u.Sportgerät nach. Anspruch 2
wobei der Stab hohl ausgebildet ist.

9. Spiel-u.Sportgerät nach Anspruch 1
wobei die Halterung mit Gleitelement der Art ausgebildet ist, daß sie an einem Schuh oder Fuß befestigt werden kann und Größen verstellbar ist, oder daß das Gleitelement direkt an dem Schuh vorhanden ist.

10. Spiel-u.Sportgerät nach einem der vorangegangenen Ansprüchen
wobei dem Spiel-u.Sportgerät ein farbiges Zielobjekt zugeordnet ist, welches beim Aufprall des Prallkörpers vorzugsweise ein akustisches Zeichen von sich gibt oder am Prallkörper, auf Grund einer haftenden Wirkung, z.B. Klettwirkung am Prallkörper haften bleibt.

11. Spiel-u.Sportgerät nach einem der vorangegangenen Ansprüchen
wobei der Prallkörper selbstleuchtend ist z.B. aus einem fluoreszierenden Material hergestellt ist oder eine andere Lichtquelle vorhanden ist.

12. Spiel-u.Sportgerät nach einem der vorangegangenen Ansprüchen
wobei der Prallkörper akustische Signale von sich gibt.

13. Spiel-u.Sportgerät nach einem der vorangegangenen Ansprüchen
wobei dem Spiel-u.Sportgerät ein Schläger zugeordnet ist.

14. Spiel-u.Sportgerät nach einem der vorangegangenen Ansprüchen
wobei der Prallkörper mit Flugstabilisierenden Elementen, z.B. mit einem Schweif fest oder lösbar z.B. durch Klettverbindung, versehen ist.

15. Spiel-u.Sportgerät nach einem der vorangegangenen Ansprüchen
wobei das Spiel-u.Sportgerät mit einem Zählwerk, vorzugsweise einem berührungslosem oder mechanischem Zählwerk, zur Zählung der Pendelbewegungen des Prallkörpers, ausgestattet ist.

16. Spiel-u.Sportgerät nach einem der vorangegangenen Ansprüchen
wobei der Prallkörper aus einem elastischen Hohlkörper besteht und mit einer integrierten Befestigungsmöglichkeit, zur Befestigung der Distanz-u.Zugschnur z.B. mit einer Öse versehen ist, und der hohle Prallkörper vorzugsweise ein Ventil aufweist.

## Claims

1. Game and sport equipment, **characterised in that** this comprises a resilient rebounding body, preferably a ball, made of e.g. plastic or rubber, a low stretching distancing or pull cord, and a deviated and sliding member attached to the ground during playful operation. The distancing or pull cord is attached or fixed to the rebounding body and to the deviated and sliding member which contains a holder that can be attached to a foot or a shoe. The resilience of the rebounding body and the length of the distancing or pull cord are harmonized together and the resilient rebounding body moving on an orbit or an approximate orbit during the game has a resilience that it upon impact by virtue of the restoring forces
1. is reversed in its flight direction,
2. by playful operation the distancing or pull cord is stretched by the centrifugal force of the rebounding body.

2. Game and sport equipment, **characterised in that** this comprises a resilient rebounding body, preferably a ball, made of e.g. plastic or rubber, a low stretching distancing or pull cord, and to a deviated and sliding member attached to the ground during playful operation. The distancing or pull cord is attached or fixed to the rebounding body and to the deviated and sliding member which during playful activities is fixed to a bar, bar or bar at the end the user is holding in his hand. The resilience of the rebounding body and the length of the distancing or pull cord are harmonized together and the resilient rebounding body moving on an orbit during the game has a resilience that it upon impact by virtue of the restoring forces
1. is reversed in its flight direction,
2. by playful operation the distancing or pull cord is stretched by the centrifugal force.

3. Game and sport equipment according to claim 1 or 2, **characterised in that** the distancing or pull cord between the rebounding body and the holder is fixed in a given distance setting.

4. Game and sport equipment according to claim 3, **characterised in that** the rebounding body consists of foamed material, preferable made of foamed plastic-rubber material and has a given fixing means for the distancing or pull cord, e.g. a circumferential groove or an internal fixture.

5. Game and sport equipment according to claim 3, **characterised in that** the rebounding body is in a netlike member and this is connected directly or indirectly with the holder at the swing-providing element.

6. Game and sport equipment according to claim 1 or 2, **characterised in that** the distancing or pull cord has a grip or holding apparatus, preferably with an automatic winding-up and down apparatus for the distancing or pull cord, which is operated in playing action preferably by centrifugal force of the rebounding body.

7. Game and sport equipment according to one of the previous claims, **characterised in that** the rebounding body is connected with a two sided effective distancing or pull cord with two holders, to which the distancing or pull cord is anchored sliding or tight.

8. Game and sport equipment according to claim 2, **characterised in that** the bar or pod or bar is formed so that it is hollow.

9. Game and sport equipment according to claim 1, **characterised in that** the holder with the sliding member is formed so that it can be fixed at a shoe or at a foot and is size-adjustable, or the sliding member is directly present at the shoe.

10. Game and sport equipment according to one of the previous claims, **characterised in that** to the game and sport equipment a coloured target is associated, which preferably generates an acoustical signal upon impact of the rebounding body, or adheres at the rebounding body by virtue of an adhesive effect of e.g. hook-pile effect.

11. Game and sport equipment according to one of the previous claims, **characterised in that** the rebounding body is self-illuminating, e.g. made of a fluorescent material or having another light source.

12. Game and sport equipment according to one of the previous claims, **characterised in that** the rebounding body outputs acoustical signals.

13. Game and sport equipment according to one of the previous claims, **characterised in that** to the game and sport equipment a racket is associated.

14. Game and sport equipment according to one of the previous claims, **characterised in that** the rebounding body is provided with flight stabilising elements, e.g. with a tail, which is fixed or detachable, e.g. with hook-pile connection.

15. Game and sport equipment according to one of the previous claims, **characterised in that** the game and sport equipment is provided with a counter, preferably a contactless or mechanical counter, for counting the swinging movements of the rebounding body.

16. Game and sport equipment according to one of the previous claims, **characterised in that** the rebounding body consists of a resilient hollow body and is provided with an integrated fixing means for fixing the distancing or pull cord, e.g. an eyelet, and that the hollow rebounding body preferably has a valve.

## Revendications

1. L'appareil de jeu et de sport est composé d'un corps élastique muni d'une capacité rebondissante, de préférence une balle en matière plastique ou en caoutchouc, d'une cordelière non élastique et d'un élément rugueux qui, pendant le jeu ou le sport, a la latitude de se mouvoir sur une surface plane parallèle à la surface de le terre. La cordelière est directement reliée d'une part au corps élastique précédemment défini et d'autre part de manière fixe ou légèrement frottant à l'élément rugueux présentant un élément de liaison (ou peigne) permettant sa fixation sur une chaussure ou un pied, où à distance le corps élastique préalablement défini, considérant son élasticité et la cordelière sont fixés à une distance à définir(à fixer). Pendant le jeu, le corps élastique préalablement défini, se déplacant sur une trajectoire circulaire ou relativement circulaire s'étend et se déplace en sens inverse par rebondissement sous l'effet d'une force centrifuge de rappel.

2. L'appareil de jeu et de sport est composé d'un corps élastique muni d'une capacité rebondissante, de préférence une balle en matière plastique ou en caoutchouc, d'une cordelière non élastique et d'un élément rugueux qui, pendant le jeu ou le sport a la latitude de se mouvoir sur une surface plane parallèle à la surface de la terre. La cordelière est directement reliée d'une part au corps élastique précédemment défini et d'autre part, de manière fixe ou fixée de manière frottante à l'élément rugueux qui, à l'extrémité d'une tige qui, pendant le jeu, est tenue en main et où à distance, le corps élastique muni d'une capacité rebondissante considérant son élasticité et la cordelière sont fixés à une distance à définir (à fixer). Pendant le jeu, le corps élastique préalablement défini, se déplacant sur une trajectoire circulaire ou relativement circulaire s'étend et se déplace en sens inverse par rebondissement sous l'effet d'une force centrifuge de rappel.

3. L'appareil de jeu et de sport ainsi défini dans les paragraphes un ou deux, et où la distance préalablement définie entre le corps muni d'une capacité rebondissante et l'élément de liaison(ou peigne) est fixée.

4. L'appareil de jeu et de sport ainsi défini dans le paragraphe 3, et où le corps muni d'une capacité élastique en substance de consistance mousseuse de préférence en matière plastique ou de caoutchouc et présentant au préalable deux possibilités de fixation de la cordelière. La première étant une fixation interne et la seconde une lésion de forme de bande circulaire réalisée à partir de la surface du corps élastique et présentant une profondeur par rapport à la surface du corps élastique muni d'une capacité rebondissante.

5. L'appareil de jeu et de sport ainsi défini dans le paragraphe 3 et où le corps élastique muni d'une capacité rebondissante se trouve dans une structure de sac de filet et ceci directement ou indirectement lié au communicateur d'élan.

6. L'appareil de jeu et de sport ainsi défini dans les paragraphes 1 ou 2 et où la cordelière présente au préalable un dispositif de fixation et un dispositif automatique de roulage et de déroulage de la cordelière qui, préalablement pendant le jeu, sera activé sous l'action de la force centrifuge du corps élastique muni d'une capacité rebondissante.

7. L'appareil de jeu et de sport ainsi défini dans l'un des paragraphes précédants, et où le corps élastique muni d'une capacité rebondissante est liée de part et d'autre à deux extrémités de deux cordelières fixés à l'aide de deux dispositifs de fixation (ou peigne) qui lui sont ancrés et sur lesquels les deux cordelières, de manière fixe ou légèrement frottante sont fixées.

8. L'appareil de jeu et de sport ainsi défini dans le paragraphe 2 et où une tige creuse est montée.

9. L'appareil de jeu et de sport ainsi défini dans le paragraphe 1 et où le dispositif de fixation(ou peigne) et l'élément rugueux sont reliés de manière qu'ils soient fixés à une chaussure et soit de grosseur réglable ou que l'élément rugueux soit prédisposé sur une chaussure.

10. L'appareil de jeu et de sport ainsi défini dans l'un des paragraphes précédants, et où l'appareil de jeu et de sport dispose d'un objet de couleur ou cible qui émet un signal accoustique s'il subit tout choc du corps élastique muni d'une capacité rebondissante ou provoque de ce dernier l'émission d'un signal accoustique sous l'effet du phénomène de l'adhésion, par exemple l'effet de la varrappe sur le corps élastique maintient son adhésion.

11. L'appareil de jeu et de sport ainsi défini dans les paragraphes précedants, et où le corps élastique muni d'une capacité rebondissante s'illumine seul sous l'effet par exemple d'un élément fluorescent installé ou toute autre source de lumière disponible

12. L'appareil de jeu ou de sport ainsi défini dans les paragraphes précédants, et où le corps élastique muni d'une capacité rebondissante émet seul des signaux accoustiques.

13. L'appareil de jeu et de sport ainsi défini dans les paragraphes précédants, et où une raquette est montée à l'appareil de jeu et de sport.

14. L'appareil de jeu et de sport ainsi défini dans les paragraphes précédants, et où le corps élastique muni d'une capacité rebondissante est muni d'un élément de stabilisation mobile, à l'instar d'une queue fixe ou détachable, montée par exemple à travers une liaison de grimpage.

15. L'appareil de jeu et de sport ainsi défini d'après l'un des paragraphes précédants, et où l'appareil de jeu et de sport est équipé d'un dispositif de comptage, de préférence un dispositif mécanique sans contact, pour compter les mouvements oscillatoires du corps élastique en mouvement.

16. L'appareil de jeu et de sport ainsi défini dans un des paragraphes précédants, et où le corps élastique muni d'une capacité rebondissante est constitué d'une substance creuse et est muni d'une possibilité de fixation intégrée de la cordelière(muni par exemple d'une bride). Le corps creux muni d'une capacité rebondissante présente une valve.
